# EUROPÄISCHE PATENTSCHRIFT

(11) **EP 2 483 125 B1**
(45) Veröffentlichungstag und Bekanntmachung des Hinweises auf die Patenterteilung: **23.11.2016**
(21) Anmeldenummer: 10762633.5
(22) Anmeldetag: 22.09.2010
(51) Int. Cl.: B61F 5/14

(54) **FEDERANORDNUNG ZUR NIVEAUREGULIERUNG IN EINEM FAHRZEUG**
SPRING ARRANGEMENT FOR CONTROLLING THE RIDE IN A VEHICLE
SYSTÈME AMORTISSEUR POUR LA RÉGULATION DE NIVEAU DANS UN VÉHICULE

(30) Priorität: 30.09.2009 DE 102009043488
(43) Veröffentlichungstag der Anmeldung: 08.08.2012
(73) Patentinhaber: Bombardier Transportation GmbH, 10785 Berlin (DE)
(72) Erfinder: ZANUTTI, Cedric, B-5070 Sart-Eustache (BE); WUSCHING, Michael, 02681 Wilthen (DE); WOLF, Andreas, CH-8400 Winterthur (CH)
(74) Vertreter: Cohausz & Florack
(86) Internationale Anmeldenummer: PCT/EP2010/063993
(87) Internationale Veröffentlichungsnummer: WO 2011/039092

(56) Entgegenhaltungen:
- EP-A2- 1 391 331
- DE-A1- 10 236 245
- DE-A1- 10 360 518
- DE-B- 1 082 135
- DE-U1- 20 105 329
- JP-A- 7 125 634
- JP-A- 2005 205 927
- US-A- 3 580 557
- US-A- 5 588 368
- US-A1- 2004 016 361

## Beschreibung

Die vorliegende Erfindung betrifft eine Federanordnung zur niveauregulierenden Abstützung eines Wagenkastens auf einem Fahrwerk eines Fahrzeugs, insbesondere eines Schienenfahrzeugs, mit einer Federeinrichtung und einer Aktuatoreinrichtung gemäß dem Oberbegriff des Anspruchs 1. Die Federeinrichtung beansprucht einen ersten Bauraum, während die Aktuatoreinrichtung einen zweiten Bauraum beansprucht. Die Federeinrichtung und die Aktuatoreinrichtung sind in einer Wirkrichtung in kinematisch serieller Anordnung miteinander verbunden, wobei die Aktuatoreinrichtung dazu ausgebildet ist, eine Längenänderung der Federeinrichtung in der Wirkrichtung durch eine Verschiebung an einer Aktuatorkomponente in der Wirkrichtung zumindest teilweise auszugleichen. Die vorliegende Erfindung betrifft weiterhin ein Fahrzeug mit einer solchen niveauregulierenden Federanordnung.

Bei Schienenfahrzeugen (aber auch bei anderen Fahrzeugen) ist der Wagenkasten in der Regel gegenüber den Radeinheiten (beispielsweise Einzelrädern, Radpaaren oder Radsätzen) über eine oder mehrere Federstufen federnd gelagert. Je nach Beladung des Schienenfahrzeugs kommt es über die Zeit zu einem unterschiedlich starken Einfedern der Federn dieser Federstufen. Bei einem rein passiven System bzw. ohne entsprechende Gegenmaßnahmen führt dies beispielsweise dazu, dass die Passagiere beim Halt an Bahnsteigen mit einem bestimmten baulich vorgegebenen Bahnsteigniveau oberhalb der (das Referenzniveau definierenden) Schienenoberkanten eine mehr oder weniger hohe Stufe beim Ein- bzw. Ausstieg überwinden müssen. Speziell für Fahrgäste mit körperlichen Einschränkungen kann sich der Ein- bzw. Ausstieg hierdurch gegebenenfalls erheblich erschweren. Neben der variierenden Beladung liegt eine weitere Ursache für eine solche unerwünschte Stufe beim Ein- bzw. Ausstieg im Übrigen in der sich über die Zeit ergebenden Abnutzung Räder der Radeinheiten.

Um diesem Problem entgegenzuwirken, werden bei bekannten Fahrzeugen mit aktiven Systemen unterschiedliche Ansätze verfolgt. Bei herkömmlichen Fahrzeugen mit einer Luftfedern umfassenden Sekundärfederung kann beispielsweise einfach über eine entsprechende Einstellung des Luftdrucks in den Luftfedern das Niveau des Wagenkastens entsprechend reguliert werden. Derartige Luftfedersysteme haben jedoch den Nachteil, dass sie wegen des begrenzten Arbeitsdruckes (typischerweise auf einen maximalen Druck von etwa 7 bar) in der Regel einen vergleichsweise großen Bauraum beanspruchen um die erforderlichen Stützkräfte aufbringen zu können.

Aus der DE 103 60 518 B4 ist weiterhin ein aktives Federsystem bekannt, bei dem zwischen dem Wagenkasten und einem Drehgestellrahmen kinematisch parallel zu einer passiven Feder (beispielsweise einer herkömmlichen Schraubenfeder) der Sekundärfederung ein Aktuator einer hydropneumatischen Aktuatoreinrichtung geschaltet ist. Dieser Aktuator kann verwendet werden, um das Niveau des Wagenkastens aktiv einzustellen, indem er (parallel zu der Stützkraft der passiven Feder) eine entsprechende Stellkraft zwischen dem Wagenkasten und dem Drehgestellrahmen ausübt.

Mit einem solchen aktiven System kann zwar die gewünschte Niveauregulierung beim Halt an Bahnsteigen erzielt werden. Es besteht jedoch das Problem, dass die Niveauregulierung über den Aktuator zum einen während der Fahrt in der Regel abgeschaltet sein muss, um die gewünschte Federwirkung zu erzielen (oder andernfalls eine sehr aufwändige, hoch dynamische Regelung für den Aktuator erforderlich wäre). Weiterhin kann eine Fehlfunktion des Aktuators, beispielsweise eine Blockade, zu einer erheblichen Versteifung der Sekundärfederung führen, die sowohl im Hinblick auf die Entgleisungssicherheit als auch den Fahrkomfort höchst unerwünscht ist.

Aus der DE 102 36 245 A1 ist schließlich ein aktives Federsystem bekannt, bei dem zwischen dem Wagenkasten und einem Drehgestellrahmen oberhalb und kinematisch seriell zu einer passiven Feder (beispielsweise einer herkömmlichen Schraubenfeder) der Sekundärfederung ein Aktuator einer Aktuatoreinrichtung geschaltet ist. Der koaxial zu der Feder angeordnete Aktuator kann verwendet werden, um das Niveau des Wagenkastens aktiv einzustellen, indem er eine Längenänderung der Feder (wie sie beispielsweise aus einer Änderung der Beladung des Fahrzeugs resultiert) durch eine entsprechende eigene Längenänderung (also eine Verschiebung an einer seiner Komponenten) ausgleicht.

Mit diesem aktiven System kann die gewünschte Niveauregulierung beim Halt an Bahnsteigen ebenso wie während der Fahrt erzielt werden. Es besteht jedoch das Problem, dass sich durch die kinematisch serielle Anordnung von Feder und Aktuator eine insbesondere in Höhenrichtung des Fahrzeugs groß bauende Gestaltung ergibt, die bei einem für die Sekundärfederung (in der Regel in vergleichsweise engen Grenzen) vorgegebenen Bauraum ohne einen Verlust im Hinblick auf die Fahrsicherheitseigenschaften und die Komforteigenschaften (mithin also mit einer ausreichend geringen Steifigkeit) nur mit erheblichem Aufwand in das Fahrzeug zu integrieren ist.

Aus der JP 07-125634 A ist ein Fahrzeug mit aktiver Einstellung der Neigung des Wagenkastens um die Fahrzeuglängsachse bekannt, wobei eine gattungsgemäße Federanordnung mit parallel zur Fahrzeuglängsachse verlaufender Entkopplungsachse verwendet wird.

Der vorliegenden Erfindung liegt daher die Aufgabe zu Grunde, eine Federanordnung bzw. ein Fahrzeug der eingangs genannten Art zur Verfügung zu stellen, welches die oben genannten Nachteile nicht oder zumindest in geringerem Maße aufweist und insbesondere auf einfache und zuverlässige Weise die Integration einer Niveauregulierung in ein Fahrzeug ohne wesentliche Abstriche bei der Fahrsicherheit und beim Reisekomfort für die Passagiere ermöglicht.

Die vorliegende Erfindung löst diese Aufgabe ausgehend von einer Federanordnung gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass man auf einfache und zuverlässige Weise die Integration einer Niveauregulierung in ein Fahrzeug ohne wesentliche Abstriche bei der Fahrsicherheit und beim Reisekomfort für die Passagiere ermöglicht, wenn man die zueinander kinematisch seriell angeordnete Federeinrichtung und Aktuatoreinrichtung so anordnet, dass sich die von ihnen beanspruchten Bauräume zumindest in ihrer Wirkrichtung in einem Überlappungsbereich überlappen. Durch diese Überlappung kann in der Wirkrichtung (in der Regel also der Fahrzeughöhenrichtung, in welcher der Wagenkasten primär durch die Federanordnung abzustützen ist) eine besonders kompakte Gestaltung erzielt werden, ohne dass (bei vorgegebenem Bauraum) durch eine nennenswerte Kürzung der Feder(n) der Federanordnung die Steifigkeit der Federanordnung in erheblichem Umfang beeinflusst wird.

Je nach dem Grad der Überlappung ist es somit sogar möglich, eine bekannte Federanordnung mit einer erfindungsgemäßen Federanordnung auszurüsten bzw. nachzurüsten, wobei zumindest nahezu unveränderte Federn verwendet werden können und damit nahezu unveränderten Federeigenschaften vorliegen.

Gemäß einem ersten Aspekt betrifft die vorliegende Erfindung daher eine Federanordnung zur niveauregulierenden Abstützung eines Wagenkastens auf einem Fahrwerk eines Fahrzeugs, insbesondere eines Schienenfahrzeugs, mit einer Federeinrichtung und einer Aktuatoreinrichtung, wobei die Federeinrichtung einen ersten Bauraum beansprucht, die Aktuatoreinrichtung einen zweiten Bauraum beansprucht, die Federeinrichtung und die Aktuatoreinrichtung in einer Wirkrichtung in kinematisch serieller Anordnung miteinander verbunden sind und die Aktuatoreinrichtung dazu ausgebildet ist, eine Längenänderung der Federeinrichtung in der Wirkrichtung durch eine Verschiebung an einer Aktuatorkomponente in der Wirkrichtung zumindest teilweise auszugleichen. Der erste Bauraum und der zweite Bauraum überlappen einander in der Wirkrichtung in einem Überlappungsbereich.

Je nach dem in dem jeweiligen Fahrzeug für die Federanordnung verfügbaren Bauraum kann die Überlappung der Bauräume unterschiedlich groß gewählt werden. Bei bevorzugten Varianten der Erfindung weist der Überlappungsbereich in der Wirkrichtung eine erste Abmessung auf, während die Federeinrichtung in einem Nennbetriebszustand in der Wirkrichtung eine zweite Abmessung aufweist, wobei die erste Abmessung dann wenigstens 20% der zweiten Abmessung beträgt. Hiermit lässt sich bereits eine gute Platzersparnis für die Federanordnung in der Wirkrichtung erzielen, sodass sich die Integration ins Fahrzeug vereinfacht. Eine noch weiter gehende Vereinfachung der Integration der Federanordnung ins Fahrzeug ergibt sich, wenn die erste Abmessung wenigstens 40% der zweiten Abmessung, vorzugsweise wenigstens 60% der zweiten Abmessung, beträgt. Hiermit lassen sich besonders kompakte Gestaltungen realisieren.

Es sei an dieser Stelle angemerkt, dass der Nennbetriebszustand im Sinne der vorliegenden Erfindung den Zustand des Fahrzeugs mit einer Nennbeladung bzw. den Zustand der Federanordnung mit einer Nennbelastung bezeichnet, für welche die Federanordnung nominell ausgelegt ist.

Die Überlappung der Bauräume lässt sich auf mehreren Wegen realisieren. So ist bei bestimmten Varianten vorgesehen, dass die Federeinrichtung wenigstens eine Federeinheit umfasst und die Aktuatoreinrichtung wenigstens eine Aktuatoreinheit umfasst, wobei die wenigstens eine Federeinheit und die wenigstens eine Aktuatoreinheit zur Herstellung des Überlappungsbereichs ineinander verschachtelt angeordnet sind. Die verschachtelte Anordnung kann beispielsweise dadurch realisiert werden, dass eine Aktuatoreinheit in einen ansprechend gestalteten Abschnitt einer Federeinheit eingesetzt ist, sodass dieser Abschnitt der Federeinheit die Aktuatoreinheit mit anderen Worten umgibt. Ebenfalls ist natürlich umgekehrt möglich, dass ein Teil der Federeinheit in einem entsprechend gestalteten Abschnitt der Aktuatoreinheit eingesetzt ist. Ebenso kann für eine solche verschachtelte Anordnung natürlich vorgesehen sein, dass mehrere Federeinheiten eine oder mehrere Aktuatoreinheiten abschnittsweise umgeben (oder umgekehrt).

Erfindungsgemäß umfasst die Federeinrichtung wenigstens zwei Federeinheiten, während die Aktuatoreinrichtung wenigstens eine Aktuatoreinheit umfasst. Die Aktuatoreinheit ist dann zur Herstellung des Überlappungsbereichs in einem Zwischenraum zwischen den wenigstens zwei Federeinheiten angeordnet ist. Diese Gestaltung ist von besonderem Vorteil, da sie sich in besonders einfacher Weise im Zusammenhang mit einer Reihe herkömmlicher Fahrzeuge einsetzen lässt, bei denen bereits mehrere benachbarte Federeinheiten (beispielsweise zwei passive Federn je Fahrwerksseite für die Sekundärfederung) verwendet werden. Hier ist es möglich, die vorliegende Erfindung mit (gegenüber der bisherigen Gestaltung) nahezu unveränderten Federeinheiten zu realisieren und lediglich in dem Zwischenraum zwischen den beiden Federeinheiten die Aktuatoreinheit anzuordnen.

Die Aktuatoreinheit kann dabei im Zwischenraum zwischen zwei oder mehr Federeinheiten angeordnet sein. Wegen der besonders einfachen, vergleichsweise klein bauenden Gestaltung werden jedoch bevorzugt Varianten mit lediglich zwei Federeinheiten realisiert. Erfindungsgemäß ist die Aktuatoreinheit über wenigstens eine Kopplungseinrichtung mit der Federeinrichtung verbunden, wobei die die Kopplungseinrichtung ein Brückenelement umfasst. Das Brückenelement ist an einem ersten Ende mit einer ersten Federeinheit der Federeinrichtung verbunden, während es an einem zweiten Ende mit einer zweiten Federeinheit der Federeinrichtung verbunden ist. Das Brückenelement weist einen Mittenbereich auf, der einen Zwischenraum zwischen der ersten Federeinheit und der zweiten Federeinheit überspannt, wobei die Aktuatoreinheit in dem Mittenbereich mit dem Brückenelement verbunden ist. Hiermit kann eine besonders einfache Gestaltung realisiert werden.

Die Verbindung zwischen der Aktuatoreinheit und der Federeinrichtung kann grundsätzlich auf beliebige geeignete Weise gestaltet sein. Insbesondere kann eine im Wesentlichen starre Verbindung zwischen der Aktuatoreinheit und der Federeinrichtung vorgesehen sein. Um übermäßige Belastungen der Aktuatoreinheit, insbesondere der beweglichen Teile der Aktuatoreinheit quer zu der Wirkrichtung, zu vermeiden ist im Bereich der Aktuatoreinheit erfindungsgemäß eine Entkopplung von Lasten in diesen quer zur Wirkrichtung verlaufenen Lastrichtungen vorgesehen.

Die Entkopplung kann auf beliebige geeignete Weise erfolgen. Bei der erfindungsgemäßen Federanordnung ist vorgesehen, dass die Aktuatoreinheit über wenigstens eine Kopplungseinrichtung mit der Federeinrichtung verbunden ist, wobei die wenigstens eine Kopplungseinrichtung wenigstens eine Gelenkeinrichtung umfasst, über welche die Aktuatoreinheit um wenigstens eine Entkopplungsachse schwenkbar mit der Federeinrichtung verbunden ist. Die wenigstens eine Entkopplungsachse verläuft in diesem Fall in einer quer, insbesondere senkrecht, zur Wirkrichtung verlaufenden Ebene, sodass die Entkopplung von Momenten um diese Entkopplungsachse gewährleistet ist.

Insbesondere bei Schienenfahrzeugen mit vergleichsweise großen Abständen zwischen den Fahrwerken können bei der Fahrt über Kuppen oder durch Senken erhebliche Nickmomente (um eine parallel zur Fahrzeugquerachse verlaufende Nickachse) auf die Sekundärfederung wirken, wobei für diese Fällen erfindungsgemäß eine Entkopplung von Momenten um eine in Fahrzeugquerrichtung verlaufende Achse vorgesehen ist. Es versteht sich jedoch, dass die Entkopplung auch um mehrere, quer bzw. senkrecht zueinander verlaufende Achse vorgesehen sein kann. Für diesen Fall kann die Gelenkeinrichtung beispielsweise nach Art eines Kugelgelenks oder nach Art eines kardanischen Gelenks gestaltet sein. Es kann sich bei der Gelenkeinrichtung aber auch um wenigstens ein elastisches Element handeln, welches die Entkopplung um die Entkopplungsachse zur Verfügung stellt. Beispielsweise kann es sich um eine oder mehrere elastische Buchsen handeln, in der bzw. denen die Aktuatoreinheit elastisch gelagert ist.

Die Federeinheiten und die Aktuatoreinheit können grundsätzlich beliebige geeignete Weise zueinander angeordnet sein. Vorzugsweise wird eine Anordnung gewählt, bei welcher die Längsachsen der Federeinheiten und der Aktuatoreinheit im Wesentlichen koplanar angeordnet sind, da dies ihm Hinblick auf eine ausgeglichene Verteilung der Kräfte und Momente innerhalb der Federanordnung von Vorteil ist. In diesem Fall erfolgt eine Entkopplung dann bevorzugt um eine quer zu dieser Ebene verlaufende Achse. Bei der erfindungsgemäßen Federanordnung definiert die erste Federeinheit eine erste Federachse, während die zweite Federeinheit eine zweite Federachse definiert sowie die erste Federachse und die zweite Federachse eine Federachsenebene definieren. Die wenigstens eine Entkopplungsachse der Kopplungseinrichtung verläuft erfindungsgemäß quer, insbesondere senkrecht, zu der Federachsenebene.

Unabhängig von der Anzahl und/oder Anordnung der Federeinheiten der Federeinrichtung ist bei bevorzugten Varianten der erfindungsgemäßen Federanordnung im Bereich der Aktuatoreinrichtung wenigstens ein Entkopplungsbereich mit einer Entkopplungseinrichtung vorgesehen, wobei die Entkopplungseinrichtung wenigstens eine Momentenentkopplung um wenigstens eine quer zu der Wirkrichtung verlaufende Momentenachse zur Verfügung stellt. Die Entkopplung kann im Bereich der Anbindung der Aktuatoreinrichtung an der Federeinrichtung (also im Kopplungsbereich zwischen der Federeinrichtung und der Aktuatoreinrichtung) vorgesehen sein, wie dies bereits oben am Beispiel spezieller Gestaltungsvarianten beschrieben wurde.

Die Entkopplung unerwünschter Kräfte und Momente kann zusätzlich oder alternativ aber auch an anderer Stelle (als im Kopplungsbereich zwischen der Federeinrichtung und der Aktuatoreinrichtung) erfolgen. Bei bestimmten Varianten der erfindungsgemäßen Federanordnung sind die Federeinrichtung und die Aktuatoreinrichtung in einem Kopplungsbereich miteinander verbunden, wobei der Entkopplungsbereich in einer Kraftflussrichtung von dem Kopplungsbereich beabstandet angeordnet ist, um die Entkopplung (gegebenenfalls auch) an anderer Stelle als dem Kopplungsbereich zur Verfügung zu stellen. Vorzugsweise ist der Entkopplungsbereich entfernt von dem Kopplungsbereich angeordnet. Dies kann an beliebiger Stelle im Bereich der Aktuatoreinrichtung geschehen. Vorzugsweise ist der Entkopplungsbereich in einem dem Kopplungsbereich in der Kraftflussrichtung abgewandten Endbereich der Aktuatoreinrichtung angeordnet, da sich eine Entkopplung in einem solchen Anschlussbereich zu benachbarten Komponenten vergleichsweise einfach realisieren lässt.

Die jeweilige Entkopplungseinrichtung kann grundsätzlich durch beliebige geeignete Einheiten realisiert sein. So können ein oder mehrere einfache Dreh- bzw. Schwenkgelenke zum Einsatz kommen. Auf besonders kompaktem Raum lässt sich eine Momentenentkopplung realisieren, wenn die Entkopplungseinrichtung hierzu wenigstens ein elastisches Element, insbesondere ein Gummielement, umfasst.

Die Federeinrichtung kann grundsätzlich ebenfalls durch beliebige geeignete Elemente realisiert sein. So können beispielsweise passive Luftfedern verwendet werden. Wegen der besonders einfachen und robusten Gestaltung umfasst die Federeinrichtung vorzugsweise wenigstens eine mechanische Federeinheit umfasst, wobei die Federeinheit bevorzugt wenigstens ein Gummielement und/oder wenigstens eine Metallfeder umfasst.

Auch die Aktuatoreinrichtung kann die grundsätzliche beliebige geeignete Weise unter Verwendung beliebiger geeigneter Wirkprinzipien (einzeln oder in beliebiger Kombination) realisiert sein. So können beispielsweise elektromechanische Aktuatoren (z. B. herkömmliche Spindelantriebe etc.) zum Einsatz kommen. Wegen der besonders robusten und im Bereich des Aktuators kompakten Gestaltung umfasst die Aktuatoreinrichtung bevorzugt wenigstens eine nach einem fluidischen Wirkprinzip arbeitende Aktuatoreinheit umfasst, wobei die Aktuatoreinrichtung vorzugsweise wenigstens eine hydraulische Aktuatoreinheit und/oder wenigstens eine hydropneumatische Aktuatoreinheit umfasst.

Die vorliegende Erfindung betrifft weiterhin ein Fahrzeug, insbesondere ein Schienenfahrzeug, mit einem Wagenkasten, einem Fahrwerk und einer erfindungsgemäßen Federanordnung, wobei die Federanordnung zur niveauregulierenden Abstützung des Wagenkastens auf dem Fahrwerk zwischen dem Wagenkasten und einer Komponente des Fahrwerks, insbesondere einem Fahrwerksrahmen des Fahrwerks, angeordnet ist. Zusätzlich oder alternativ kann die erfindungsgemäße Federanordnung zwischen zwei Komponenten des Fahrwerks angeordnet sein. Mithin ist es also sowohl möglich, die erfindungsgemäße Federanordnung im Bereich der Sekundärfederung als auch im Bereich der Primärfederung des Fahrzeugs vorzusehen.

Um eine automatische Niveauregulierung zu realisieren, ist bevorzugt eine mit der Aktuatoreinrichtung verbundene Steuereinrichtung sowie eine mit der Steuereinrichtung verbundene Sensoreinrichtung vorgesehen, wobei die Sensoreinrichtung zur Erfassung eines aktuellen Wertes einer Erfassungsgröße ausgebildet ist, die für ein Niveau des Wagenkastens in der Höhenrichtung über einem Referenzniveau eines aktuell befahrenen Fahrwegs repräsentativ ist. Die Steuereinrichtung ist dann zur niveauregulierenden Ansteuerung der Aktuatoreinrichtung in Abhängigkeit von dem aktuellen Wert der Erfassungsgröße ausgebildet.

Bei der Sensoreinrichtung kann es sich um eine beliebige geeignete Einrichtung handeln, die nach einem beliebigen Wirkprinzip arbeitet. Insbesondere können berührungslos arbeitende Sensoren vorgesehen sein.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigen:
- Figur 1: eine schematische Seitenansicht einer bevorzugten Ausführungsform des erfindungsgemäßen Fahrzeugs mit einer bevorzugten Ausführungsform der erfindungsgemäßen Federanordnung;
- Figur 2: eine schematische perspektivische Ansicht der Federanordnung aus Figur 1;
- Figur 3: eine schematische Seitenansicht der Federanordnung aus Figur 2;
- Figur 4: eine schematische Schnittansicht einer weiteren Federanordnung;
- Figur 5: eine schematische Schnittansicht einer weiteren Federanordnung.

Im Folgenden wird unter Bezugnahme auf die Figuren 1 bis 3 ein bevorzugtes Ausführungsbeispiel des erfindungsgemäßen Fahrzeugs in Form eines Schienenfahrzeugs 101 beschrieben.

Das Fahrzeug 101 umfasst einen Wagenkasten 102, der im Bereich seiner beiden Enden jeweils auf einem Fahrwerk in Form eines Drehgestells 103 abgestützt ist. Es versteht sich jedoch, dass die vorliegende Erfindung auch in Verbindung mit anderen Konfigurationen eingesetzt werden kann, bei denen der Wagenkasten lediglich auf einem Fahrwerk abgestützt ist.

Zum einfacheren Verständnis der nachfolgenden Erläuterungen ist in den Figuren ein (durch die Radaufstandsebene des Drehgestells 103 vorgegebenes) Fahrzeug-Koordinatensystem x,y,z angegeben, in dem die x-Koordinate die Längsrichtung des Schienenfahrzeugs 101, die y-Koordinate die Querrichtung des Schienenfahrzeugs 101 und die z-Koordinate die Höhenrichtung des Schienenfahrzeugs 101 bezeichnen.

Das Drehgestell 103, umfasst zwei Radeinheiten in Form von Radsätzen 103.1, 103.2, auf denen sich jeweils über eine Primärfederung 103.3 ein Drehgestellrahmen 103.4 abstützt. Der Wagenkasten 102 ist wiederum über eine Sekundärfederung 103.5 auf dem Drehgestellrahmen 103.4 abgestützt. Die Primärfederung 103.3 und die Sekundärfederung 103.5 sind in Figur 1 vereinfachend als Schraubenfedern dargestellt. Es versteht sich jedoch, dass es sich bei der Primärfederung 103.3 bzw. der Sekundärfederung 103.5 um eine beliebige geeignete Federeinrichtung handeln kann, wie nachfolgend im Zusammenhang mit der Sekundärfederung 103.5 noch ausführlich dargelegt wird.

Die Figuren 2 und 3 zeigen eine perspektivische Ansicht bzw. eine Seitenansicht einer bevorzugten Ausführungsform der erfindungsgemäßen Federanordnung 104, die eine Komponente der Sekundärfederung 103.5 bildet. Die Federanordnung 104 bildet eine Hälfte der Sekundärfederung 103.5, über welche der Wagenkasten 102 auf dem Drehgestellrahmen 103.4 in einer parallel zur Fahrzeughöhenrichtung (z-Richtung) verlaufenden Wirkrichtung der Federanordnung 104 abgestützt ist. Die Federanordnung 104 ist dabei in hinlänglich bekannter Weise im Bereich einer der beiden Längsseiten des Wagenkastens 102 angeordnet. Auf der anderen Längsseite des Wagenkastens findet sich in Fahrzeugquerrichtung (y-Richtung) beabstandet eine weitere Federanordnung 104, welche die andere Hälfte der Sekundärfederung 103.5 bildet.

Wie den Figuren 2 und 3 zu entnehmen ist, umfasst die Federanordnung 104 eine Federeinrichtung 105 mit einer ersten Federeinheit 105.1 und einer zweiten Federeinheit 105.2, die zueinander in Fahrzeuglängsrichtung (x-Richtung) beabstandet angeordnet und mit ihrer Unterseite auf dem Drehgestellrahmen 103.4 befestigt sind. Die Längsachsen 105.3 und 105.4 der beiden Federeinheiten 105.1 bzw. 105.2 verlaufen in der gezeigten Neutralstellung des Fahrzeugs 101 (im geraden, ebenen Gleis stehend) jeweils im Wesentlichen parallel zur Fahrzeughöhenrichtung.

Die Federeinheiten 105.1, 105.2 sind im vorliegenden Beispiel in hinlänglich bekannter Weise als so genannte Gummi-Metall-Federn gestaltet. Es versteht sich jedoch, dass bei anderen Varianten der Erfindung auch beliebige andere Federeinheiten verwendet werden können. So kann eine Federeinheit z. B. aus einer oder mehreren Schraubenfedern aufgebaut sein. Ebenso können aber gegebenenfalls auch passive Luftfedern verwendet werden. Weiterhin versteht sich, dass natürlich auch beliebige Kombinationen derartiger Federn Verwendung finden können.

Die beiden Federeinheiten 105.1 und 105.2 sind an ihren wagenkastenseitigen Enden über ein Brückenelement 106 verbunden, welches sich in Fahrzeuglängsrichtung erstreckt. Das Brückenelement 106 trägt mittig im Zwischenraum zwischen den beiden Federeinheiten 105.1 und 105.2 eine Aktuatoreinheit in Form eines Hydraulikzylinders 107.1, der Bestandteil einer Aktuatoreinrichtung 107 der Federanordnung 104 ist. Das freie Ende der Kolbenstange 107.2 des Hydraulikzylinders 107.1 ist mit einer Konsole 107.3 verbunden, auf welcher der Wagenkasten 102 oder eine hinlänglich bekannte Wiege sitzt, welche ihrerseits den Wagenkasten abstützt.

Folglich sind bei der erfindungsgemäßen Gestaltung die Federeinrichtung 105 und die Aktuatoreinrichtung 107 in einem Kopplungsbereich über eine Kopplungseinrichtung in Form des Brückenelements 106 verbunden, sodass sie in kinematisch serieller Anordnung zwischen dem Drehgestellrahmen 103.4 (als einer Komponente des Drehgestells 103) und dem Wagenkasten 102 wirken.

Die Längsachsen 105.3 und 105.4 der beiden Federeinheiten 105.1 bzw. 105.2 und die Längsachse 107.4 des Hydraulikzylinders 107.1 sind im Wesentlichen koplanar angeordnet, sodass es in der gezeigten Neutralstellung des Fahrzeugs 101 zu keiner Einleitung von Momenten in die Federanordnung 104 kommt.

Die Kolbenstange 107.3 des Hydraulikzylinders 107.1 kann entlang der Längsachse 107.4 des Hydraulikzylinders 107.1 verfahren werden, wodurch der Wagenkasten 102 in der Fahrzeughöhenrichtung (also der primären Wirkrichtung die Federanordnung 104) angehoben bzw. abgesenkt werden kann, um sein Höhenniveau N (d. h. seinen Abstand in Fahrzeughöhenrichtung) über dem durch die Schienenoberkanten SOK definierten Referenzniveau auf einen Sollwert Nₛₒₗₗ einzustellen. Hiermit kann beispielsweise unabhängig von der Beladung des Fahrzeugs stets einen im Wesentlichen stufenfreier Zugang zu einem Bahnsteigniveau oder aber auch (bei konstanter Beladung) zu unterschiedlichen Bahnsteigniveaus realisiert werden.

Dieses niveauregulierende Anheben bzw. Absenken des Wagenkastens 102 erfolgt gesteuert durch eine mit der Aktuatoreinrichtung 107 verbundene Steuereinrichtung 108. Die Steuereinrichtung 108 erhält zu diesem Zweck von mehreren Sensoreinrichtungen 108.1 die aktuellen Werte einer Erfassungsgröße, die für das aktuelle Höhenniveau N des Wagenkastens an dieser Stelle repräsentativ sind. Hierbei kann es sich um beliebige Erfassungsgrößen handeln, die mit ausreichender Genauigkeit einen Rückschluss auf das aktuelle Höhenniveau N erlauben.

Bei den Sensoreinrichtungen handelt es sich im vorliegenden Beispiel um berührungslos arbeitende Sensoren 108.1 (beispielsweise Ultraschallsensoren), aus deren Messsignalen der Abstand zwischen dem Wagenkasten 102 und dem Drehgestellrahmen 103.4 ermittelt werden kann. Es versteht sich jedoch, dass bei anderen Varianten der Erfindung auch andere Abstandsmesser, beispielsweise mechanische Abstandsmesser oder dergleichen eingesetzt werden können.

Die Steuereinrichtung 108 steuert die Zufuhr von Hydrauliköl zu den Hydraulikzylindern 107.1 in Abhängigkeit von den Messsignalen der Sensoren 108.1, um ein bestimmtes vorgebbares Höhenniveau Nₛₒₗₗ generell oder bei bestimmten Betriebszuständen des Fahrzeugs 101 (z. B. beim Halt an einem Bahnsteig oder dergleichen) einzustellen.

Es versteht sich, dass bei der Regulierung des Höhenniveaus N auch noch andere Größen berücksichtigt werden können. So kann beispielsweise die (anhand der Betriebsdauer abgeschätzte oder gemessene) Abnutzung der Räder der Radsätze 103.1, 103.2 ebenso berücksichtigt werden wie der aktuelle Zustand der Primärfederung. Ebenso kann bei anderen Varianten der Erfindung natürlich das Höhenniveaus N auch direkt gemessen werden.

Die kinematisch serielle Anordnung des Hydraulikzylinders 107.1 zu den Federeinheiten 105.1, 105.2 hat dabei den eingangs bereits erwähnten Vorteil, dass die Federungs- und Dämpfungseigenschaften der Federeinheiten 105.1, 105.2 unabhängig von dem Zustand des Hydraulikzylinders 107.1 sind. Insbesondere führt eine Fehlfunktion (z. B. eine Blockade oder ein Ausfall) des Hydraulikzylinders 107.1 nicht zu einer Änderung dieser Eigenschaften, sodass die hierdurch maßgeblich beeinflussten Eigenschaften des Fahrzeugs im Hinblick auf die Fahrsicherheit und den Passagierkomfort (zumindest nahezu) unverändert bleiben.

Weiterhin können diese Eigenschaften der Federanordnung 104 (insbesondere deren Steifigkeit in den drei Raumrichtungen, vor allen Dingen die Steifigkeiten in Fahrzeughöhenrichtung und in Fahrzeugquerrichtung) durch geeignete Wahl der Parameter der Federeinheiten 105.1, 105.2 in einfacher Weise und unabhängig von der Gestaltung der Aktuatoreinrichtung 106 eingestellt werden.

Wie den Figuren 2 und 3 zu entnehmen ist, sind die Federeinrichtung 105 und die Aktuatoreinrichtung 106 so angeordnet, dass sich die von ihnen beanspruchten Bauräume in der Wirkrichtung der Federanordnung 104 (z-Richtung) in einem Überlappungsbereich überlappen, der in der Wirkrichtung eine erste Abmessung H1 aufweist. Durch diese Überlappung der Bauräume (mithin also durch die verschachtelte Anordnung der Federeinrichtung 105 und der Aktuatoreinrichtung 106) wird trotz der kinematisch seriellen Anordnung des Hydraulikzylinders 107.1 zu den Federeinheiten 105.1, 105.2 in der Wirkrichtung eine besonders kompakte Gestaltung erzielt.

Die Federeinrichtung 105 weist in der Wirkrichtung im vorliegenden Beispiel in einem in Figur 3 dargestellten Nennbetriebszustand (im geraden ebenen Gleis stehendes Fahrzeug 101 mit Nennbeladung) eine zweite Abmessung H2 auf. Die erste Abmessung H1 beträgt im vorliegenden Beispiel 78% der zweiten Abmessung H2, sodass eine hohe Überlappung und damit eine äußerst kompakte Anordnung realisiert sind.

Wie den Figuren 2 und 3 zu entnehmen ist, ist der Hydraulikzylinder 107.1 in einem Entkopplungsbereich über eine Entkopplungseinrichtung in Form eines Schwenkgelenks 106.1 an dem Brückenelement 106 befestigt. Das Schwenkgelenk 106.1 definiert eine Entkopplungsachse in Form einer Schwenkachse 106.2, die im gezeigten Beispiel (im Nennbetriebszustand) senkrecht zur der durch die beiden Federachsen 105.3, 105.4 definierten Federachsenebene und damit parallel zur Fahrzeugquerrichtung (y-Richtung) verläuft.

Hierdurch wird eine Entkopplung von Momenten um eine in Fahrzeugquerrichtung verlaufende Achse realisiert, die wegen des vergleichsweise großen Abstands zwischen den Drehgestellen 103 können bei der Fahrt über Kuppen oder durch Senken von Vorteil ist, weil hierbei ohne diese Entkopplung anderenfalls erhebliche Nickmomente (um eine parallel zur Fahrzeugquerachse verlaufende Nickachse) auf die Federanordnung 104 wirken würden, die in Problemen hinsichtlich einer übermäßigen Belastung der Kolbenstange 107.2 und ihrer Führung resultieren könnten.

Das Schwenkgelenk 106.1 ist im vorliegenden Beispiel durch zwei seitliche Wellenstummel an dem Gehäuse des Hydraulikzylinders 107.1 realisiert, die schwenkbar in entsprechenden Lagerschalen in dem Brückenelement sitzen. Es versteht sich jedoch, dass bei anderen Varianten der Erfindung auch jede beliebige andere Gestaltung für ein mechanisches Schwenkgelenk realisiert sein kann.

Eine weitere Entkopplung um eine zur Fahrzeuglängsrichtung parallele Achse ist im vorliegenden Beispiel nicht vorgesehen, da die um diese Achse auftretenden Momente deutlich geringer sind als die Nickmomente und daher ohne weiteres von dem Hydraulikzylinder 107.1 aufgenommen werden können. Es versteht sich jedoch, dass bei anderen Varianten der Erfindung eine derartige weitere Entkopplung vorgesehen sein kann. Beispielsweise kann eine kardanische Anbindung des Hydraulikzylinders an dem Brückenelement vorgesehen sein.

Eine weitere nicht erfindungsgemäße Federanordnung 204, die bei dem Fahrzeug 101 aus Figur 1 anstelle der Federanordnung 104 eingesetzt werden kann, ist in Figur 4 dargestellt. Die Federanordnung 204 entspricht dabei in ihrer grundsätzlichen Gestaltung und Funktionsweise der Federanordnung 104 aus Figur 2 und 3, sodass hier lediglich auf die Unterschiede eingegangen werden soll. Insbesondere sind identische Komponenten mit den identischen Bezugszeichen versehen, während gleichartige Komponenten mit um den Wert 100 erhöhten Bezugszeichen versehen sind. Sofern nachfolgend nichts Anderweitiges ausgeführt wird, wird hinsichtlich der Merkmale, Funktionen und Vorteile dieser Komponenten auf die obigen Ausführungen im Zusammenhang mit dem ersten Ausführungsbeispiel verwiesen.

Der Unterschied zur Ausführung aus Figur 2 und 3 besteht in der Gestaltung der Kopplungseinrichtung 206. Diese zwar ebenfalls als Brückenelement 206 zwischen den beiden Federn 105.1 und 105.2 realisiert. Im Gegensatz zu der Federanordnung 104 ist bei der Federanordnung 204 die Gelenkeinrichtung 206.1 über mehrere elastische Elemente in Form von Gummielementen, nämlich einer elastischen Buchse 206.3 und einer elastischen Auflage 206.4, realisiert, über welche der Hydraulikzylinder 107.1 in einer schalenförmigen Aufnahme 206.5 des Brückenelements 206 in einem Kopplungsbereich elastisch befestigt ist. Diese elastische Befestigung bewirkt je nach der Steifigkeit der Gummielemente eine mehr oder weniger starke Entkopplung von Momenten sowohl um die Fahrzeugquerachse als auch um die Fahrzeuglängsachse.

Für den Fall, dass diese Entkopplung nicht ausreicht, kann beispielsweise im Bereich des Anschlusses des Hydraulikzylinders 107.1 an den Wagenkasten (also in einem in Kraftflussrichtung von dem Kopplungsbereich beabstandeten Bereich) eine weitere Entkopplungseinrichtung vorgesehen sein, wie dies in Figur 4 durch die gestrichelte Kontur 209 angedeutet ist. Diese weitere Entkopplungseinrichtung 209 kann ebenfalls eine Entkopplung um eine oder mehrere Entkopplungsachsen zur Verfügung stellen. Insbesondere kann sie nach Art eines Kugelgelenks oder eines Kardangelenks ausgebildet sein. In diesem Falle kann bei bestimmten Varianten der Erfindung dann auch eine im Wesentlichen starre Verbindung zwischen dem Brückenelement und dem Hydraulikzylinder gewählt werden.

Eine weitere nicht erfindungsgemäße Federanordnung 304, die bei dem Fahrzeug 101 aus Figur 1 anstelle der Federanordnung 104 eingesetzt werden kann, ist in Figur 5 dargestellt. Die Federanordnung 304 entspricht dabei in ihrer grundsätzlichen Gestaltung und Funktionsweise der Federanordnung 104 aus Figur 2 und 3 bzw. der Federanordnung 204 aus Figur 4, sodass hier lediglich auf die Unterschiede eingegangen werden soll. Insbesondere sind identische Komponenten mit den identischen Bezugszeichen versehen, während gleichartige Komponenten mit um den Wert 100 bzw. 200 erhöhten Bezugszeichen versehen sind. Sofern nachfolgend nichts Anderweitiges ausgeführt wird, wird hinsichtlich der Merkmale, Funktionen und Vorteile dieser Komponenten auf die obigen Ausführungen im Zusammenhang mit dem ersten und zweiten Ausführungsbeispiel verwiesen.

Der Unterschied zur Ausführung aus Figur 4 besteht in der Gestaltung der Federeinrichtung 305 sowie der Kopplungseinrichtung 306. So umfasst die Federeinrichtung 305 lediglich eine einzige Federeinheit in Form einer Gummi-Metall-Feder 305.1, in deren Innenraum verschachtelt der Hydraulikzylinder 107.1 angeordnet ist. Der Hydraulikzylinder 107.1 sitzt in einer schalenförmigen Aufnahme 306.5 des Koppelelements 306, welches mit dem wagenkastenseitigen Ende der Feder 305.1 verbunden ist.

Wie bei der Federanordnung 204 ist bei der Federanordnung 304 die Gelenkeinrichtung 306.1 über mehrere elastische Elemente in Form von Gummielementen, nämlich einer elastischen Buchse 306.3 und einer elastischen Auflage 306.4, realisiert, über welche der Hydraulikzylinder 107.1 in der Aufnahme 306.5 des Koppelelements 306 elastisch befestigt ist.

Die vorliegende Erfindung wurde vorstehend ausschließlich anhand von Beispielen beschrieben, bei denen die (am einen Ende der Federanordnung liegende) Federeinrichtung auf einer Komponente des Fahrwerks sitzt, während die (am anderen Ende der Federanordnung liegende) Aktuatoreinrichtung mit dem Wagenkasten verbunden ist. Es versteht sich jedoch, dass bei anderen Varianten der Erfindung auch eine umgekehrte Anordnung vorgesehen sein kann, bei welcher die Aktuatoreinrichtung auf einer Komponente des Fahrwerks sitzt, während die Federeinrichtung mit dem Wagenkasten verbunden ist.

Die vorliegende Erfindung wurde vorstehend ausschließlich anhand von Beispielen für Schienenfahrzeuge beschrieben. Es versteht sich weiterhin, dass die Erfindung auch in Verbindung mit beliebigen anderen Fahrzeugen zum Einsatz kommen kann.

## Patentansprüche

1. Federanordnung zur niveauregulierenden Abstützung eines Wagenkastens auf einem Fahrwerk eines Fahrzeugs, insbesondere eines Schienenfahrzeugs, mit
- einer Federeinrichtung (105; 205; 305) und
- einer Aktuatoreinrichtung (107) mit wenigstens einer Aktuatoreinheit (107.1), wobei
- die Federeinrichtung (105; 205; 305) einen ersten Bauraum beansprucht,
- die Aktuatoreinrichtung (107) einen zweiten Bauraum beansprucht,
- die Federeinrichtung (105; 205; 305) und die Aktuatoreinrichtung (107) in einer Wirkrichtung in kinematisch serieller Anordnung miteinander verbunden sind,
- die Aktuatoreinrichtung (107) dazu ausgebildet ist, eine Längenänderung der Federeinrichtung (105; 205; 305) in der Wirkrichtung durch eine Verschiebung an einer Aktuatorkomponente (107.2) in der Wirkrichtung zumindest teilweise auszugleichen,
- der erste Bauraum und der zweite Bauraum einander in der Wirkrichtung in einem Überlappungsbereich überlappen,
- die Aktuatoreinheit (107.1) über wenigstens eine Kopplungseinrichtung (106; 206), die ein Brückenelement (106; 206) umfasst, mit der Federeinrichtung (107) verbunden ist,
- das Brückenelement (106; 206) an einem ersten Ende mit einer ersten Federeinheit (105.1; 205.1) der Federeinrichtung (105; 205) verbunden ist und an einem zweiten Ende mit einer zweiten Federeinheit (105.2; 205.2) der Federeinrichtung (105; 205) verbunden ist,
- das Brückenelement (106; 206) einen Mittenbereich aufweist, der einen Zwischenraum zwischen der ersten Federeinheit (105.1; 205.1) und der zweiten Federeinheit (105.2; 205.2) überspannt, wobei die Aktuatoreinheit (107.1) in dem Mittenbereich mit dem Brückenelement (106; 206) verbunden ist,
- die wenigstens eine Kopplungseinrichtung (106; 206; 306) wenigstens eine Gelenkeinrichtung (106.1; 206.1; 306.1) umfasst, über welche die Aktuatoreinheit (107.1) um wenigstens eine Entkopplungsachse (106.2), die in einer quer zur Wirkrichtung verlaufenden Ebene angeordnet ist, schwenkbar mit der Federeinrichtung (105; 205; 305) verbunden ist, und
- die erste Federeinheit (105.1; 205.1) eine erste Federachse (105.3) definiert, die zweite Federeinheit (105.2; 205.2) eine zweite Federachse (105.4) definiert, wobei die erste Federachse (105.3) und die zweite Federachse (105.4) eine Federachsenebene definieren,
**dadurch gekennzeichnet, dass**
- die wenigstens eine Entkopplungsachse (106.2) der Kopplungseinrichtung (106; 206) quer zu der Federachsenebene verläuft.

2. Federanordnung nach Anspruch 1, **dadurch gekennzeichnet, dass**
- der Überlappungsbereich in der Wirkrichtung eine erste Abmessung aufweist und
- die Federeinrichtung (105; 205; 305) in einem Nennbetriebszustand in der Wirkrichtung eine zweite Abmessung aufweist, wobei
- die erste Abmessung wenigstens 20% der zweiten Abmessung beträgt, vorzugsweise wenigstens 40% der zweiten Abmessung beträgt, weiter vorzugsweise wenigstens 60% der zweiten Abmessung beträgt.

3. Federanordnung nach Anspruch 1 oder 2, **dadurch gekennzeichnet, dass**
- die Federeinrichtung (105; 205; 305) wenigstens eine Federeinheit (105.1, 105.2; 205.1, 205.2; 305.1) umfasst und
- die Aktuatoreinrichtung (107) wenigstens eine Aktuatoreinheit (107.1) umfasst, wobei
- die wenigstens eine Federeinheit (105.1, 105.2; 205.1, 205.2; 305.1) und die wenigstens eine Aktuatoreinheit (107.1) zur Herstellung des Überlappungsbereichs ineinander verschachtelt angeordnet sind.

4. Federanordnung nach einem der vorhergehenden Ansprüche, **dadurch gekennzeichnet, dass**
- die wenigstens eine Entkopplungsachse (106.2) in einer senkrecht zur Wirkrichtung verlaufenden Ebene angeordnet ist.

5. Federanordnung nach Anspruch 4, **dadurch gekennzeichnet, dass**
- die wenigstens eine Entkopplungsachse (106.2) der Kopplungseinrichtung (106; 206) senkrecht zu der Federachsenebene verläuft.

6. Federanordnung nach einem der vorhergehenden Ansprüche, **dadurch gekennzeichnet, dass**
- im Bereich der Aktuatoreinrichtung (107.1) wenigstens ein Entkopplungsbereich mit einer Entkopplungseinrichtung (106.1; 206.1, 209; 306.1) vorgesehen ist, wobei
- die Entkopplungseinrichtung (106.1; 206.1, 209; 306.1) wenigstens eine Momentenentkopplung um wenigstens eine quer zu der Wirkrichtung verlaufende Momentenachse zur Verfügung stellt.

7. Federanordnung nach Anspruch 6, **dadurch gekennzeichnet, dass**
- die Entkopplungseinrichtung (206.1; 306.1) zur Momentenentkopplung wenigstens ein elastisches Element (206.3, 206.4; 306.3, 306.4), insbesondere ein Gummielement, umfasst
und/oder
- die Federeinrichtung (205) und die Aktuatoreinrichtung (107) in einem Kopplungsbereich miteinander verbunden sind sowie der wenigstens eine Entkopplungsbereich in einer Kraftflussrichtung von dem Kopplungsbereich beabstandet angeordnet ist, vorzugsweise entfernt angeordnet ist, weiter vorzugsweise in einem dem Kopplungsbereich in der Kraftflussrichtung abgewandten Endbereich der Aktuatoreinrichtung (107) angeordnet ist.

8. Federanordnung nach einem der vorhergehenden Ansprüche, **dadurch gekennzeichnet, dass**
- die Federeinrichtung (105; 205; 305) wenigstens eine mechanische Federeinheit (105.1, 105.2; 205.1, 205.2; 305.1) umfasst, wobei
- die Federeinheit (105.1, 105.2; 205.1, 205.2; 305.1) insbesondere wenigstens ein Gummielement und/oder wenigstens eine Metallfeder umfasst.

9. Federanordnung nach einem der vorhergehenden Ansprüche, **dadurch gekennzeichnet, dass**
- die Aktuatoreinrichtung (107) wenigstens eine nach einem fluidischen Wirkprinzip arbeitende Aktuatoreinheit (107.1) umfasst, wobei
- die Aktuatoreinrichtung (107) insbesondere wenigstens eine hydraulische Aktuatoreinheit (107.1) und/oder wenigstens eine hydropneumatische Aktuatoreinheit umfasst.

10. Fahrzeug, insbesondere Schienenfahrzeug, mit
- einem Wagenkasten (102),
- einem Fahrwerk (103) und
- einer Federanordnung (104; 204; 304) nach einem der vorhergehenden Ansprüche, wobei
- die Federanordnung (104; 204; 304) zur niveauregulierenden Abstützung des Wagenkastens (102) auf dem Fahrwerk (103) zwischen dem Wagenkasten und einer Komponente des Fahrwerks (103), insbesondere einem Fahrwerksrahmen (103.4) des Fahrwerks (103), angeordnet ist und/oder zwischen zwei Komponenten des Fahrwerks (103) angeordnet ist.

11. Fahrzeug nach Anspruch 10, **dadurch gekennzeichnet, dass**
- der Wagenkasten (102) eine Fahrzeuglängsrichtung, eine Fahrzeugquerrichtung und eine Fahrzeughöhenrichtung definiert und
- die Federanordnung (104; 204; 304) in wenigstens einem Entkopplungsbereich eine Entkopplungseinrichtung (106.1; 206.1; 306.1) aufweist, die eine Momentenentkopplung um wenigstens eine in Fahrzeugquerrichtung verlaufende Momentenachse zur Verfügung stellt.

12. Fahrzeug nach Anspruch 10 oder 11, **dadurch gekennzeichnet, dass**
- eine mit der Aktuatoreinrichtung (107) verbundene Steuereinrichtung (108) sowie eine mit der Steuereinrichtung (108) verbundene Sensoreinrichtung (108.1) vorgesehen ist, wobei
- die Sensoreinrichtung (108.1) zur Erfassung eines aktuellen Wertes einer Erfassungsgröße ausgebildet ist, die für ein Niveau des Wagenkastens (102) in der Höhenrichtung über einem Referenzniveau eines aktuell befahrenen Fahrwegs repräsentativ ist, und
- die Steuereinrichtung (108) zur niveauregulierenden Ansteuerung der Aktuatoreinrichtung (107) in Abhängigkeit von dem aktuellen Wert der Erfassungsgröße ausgebildet ist.

13. Fahrzeug nach einem der Ansprüche 10 bis 12, **dadurch gekennzeichnet, dass** die Federanordnung (104; 204; 304) Bestandteil einer Sekundärfedereinrichtung (103.5) des Fahrzeugs (101) ist.

## Claims

1. Spring assembly for level controlled support of a wagon body on a running gear of a vehicle, in particular of a railway vehicle, comprising
- a spring device (105; 205; 305) and
- an actuator device (107) with at least one actuator unit (107.1), wherein
- the spring device (105; 205; 305) takes up a first installation space,
- the actuator device (107) takes up a second installation space,
- the spring device (105; 205; 305) and the actuator device (107) are connected to each other in a direction of action in a kinematically serial arrangement, and
- the actuator device (107) is designed for at least partially compensating for a change in length of the spring device (105; 205; 305) in the direction of action by a displacement at an actuator component (107 2) in the direction of action,
- the first installation space and the second installation space overlap each other in the direction of action in an overlapping region,
- the actuator unit (107.1) is connected to the spring device (107) via at least one coupling device (106; 206) comprising a bridge element (106; 206),
- the bridge element (106; 206), at a first end, is connected to a first spring unit (105.1; 205.1) of the spring device (105; 205) and, at a second end, is connected to a second spring unit (105.2; 205.2) of the spring device (105; 205),
- the bridge element (106; 206) comprises a middle region which bridges an interspace between the first spring unit (105.1; 205.1) and the second spring unit (105.2: 205.2), wherein the actuator unit (107.1) is connected to the bridge element (106; 206) in the middle region
- the at least one coupling device (106; 206; 306) comprises at least one joint device (106.1; 206.1; 306.1) via which the actuator unit (107.1) is connected to the spring device (105; 205; 305) so as to be pivotable about at least one decoupling axis (106.2) arranged in a plane running transversely to the direction of action, and
- the first spring unit (105.1; 205.1) defines a first spring axis (105.3), the second spring unit (105.2; 205.2) defines a second spring axis (105.4), wherein the first spring axis (105.3) and the second spring axis (105.4) define a spring axis plane,
**characterised in that**
- the at least one decoupling axis (106.2) of the coupling device (106; 206) runs transversely to the spring axis plane.

2. Spring assembly according to claim 1, **characterised in that**
- the overlapping region has a first dimension in the direction of action and
- the spring device (105; 205; 305), in a nominal operating state, has a second dimension in the direction of action, wherein
- the first dimension is at least 20% of the second dimension, preferably at least 40% of the second dimension, more preferably at least 60% of the second dimension.

3. Spring assembly according to claim 1 or 2, **characterised in that**
- the spring device (105; 205; 305) comprises at least one spring unit (105.1, 105.2; 205.1, 205.2; 305.1) and
- the actuator device (107) comprises at least one actuator unit (107.1), wherein
- the at least one spring unit (105.1, 105.2; 205.1, 205.2; 305.1) and the at least one actuator unit (107.1) are arranged so as to be nested in each other to produce the overlapping region.

4. Spring assembly according to any one of the preceding claims, **characterised in that**
- the at least one decoupling axis (106.2) is arranged in a plane running perpendicularly to the direction of action.

5. Spring assembly according to claim 4, **characterised in that**
- the at least one decoupling axis (106.2) of the coupling device (106; 206) runs perpendicularly to the spring axis plane.

6. Spring assembly according to any one of the preceding claims, **characterised in that**
- at least one decoupling region with a decoupling device (106.1; 206.1, 209; 306.1) is provided in the region of the actuator device (107.1), wherein
- the decoupling device (106.1; 206.1, 209; 306.1) provides at least one moment decoupling about at least one moment axis running transversely to the direction of action.

7. Spring assembly according to claim 6, **characterised in that**
- for moment decoupling the decoupling device (206.1; 306.1) comprises at least one resilient element (206.3, 206.4; 306.3, 306.4), in particular a rubber element,
and/or
- the spring device (205) and the actuator device (107) are connected to each other in a coupling region and the at least one decoupling region is arranged in a force flow direction so as to be spaced apart, preferably to be remote, from the coupling region, more preferably to be in an end region of the actuator device (107) facing away from the coupling region in the force flow direction.

8. Spring assembly according to any one of the preceding claims, **characterised in that**
- the spring device (105; 205; 305) comprises at least one mechanical spring unit (105.1, 105.2; 205.1, 205.2; 305.1), wherein
- the spring unit (105.1, 105.2; 205.1, 205.2; 305.1), in particular, comprises at least one rubber element and/or at least one metal spring.

9. Spring assembly according to any one of the preceding claims, **characterised in that**
- the actuator device (107) comprises at least one actuator unit (107.1) working in accordance with a fluidic operating principle, wherein
- the actuator device (107), in particular, comprises at least one hydraulic actuator unit (107.1) and/or at least one hydropneumatic actuator unit.

10. Vehicle, in particular railway vehicle, comprising
- a wagon body (102),
- a running gear (103) and
- a spring assembly (104; 204; 304) according to any one of the preceding claims, wherein,
- for a level controlled support of the wagon body (102) on the running gear (103), the spring assembly (104; 204; 304) is arranged between the wagon body and a component of the running gear (103), in particular a running gear frame (103.4) of the running gear (103), and/or is arranged between two components of the running gear (103).

11. Vehicle according to claim 10, **characterised in that**
- the wagon body (102) defines a vehicle longitudinal direction, a vehicle transverse direction and a vehicle height direction and,
- in at least one decoupling region, the spring assembly (104; 204; 304) comprises a decoupling device (106.1; 206.1; 306.1) which provides a moment decoupling about at least one moment axis running in the transverse direction of the vehicle.

12. Vehicle according to claim 10 or 11, **characterised in that**
- a controller (108) connected to the actuator device (107), and a sensor device (108.1) connected to the controller (108), is provided, wherein
- the sensor device (108.1) is designed for detecting a current value of a detection variable which is representative of a level of the wagon body (102) in the height direction above a reference value of a track that is currently being travelled, and
- the controller (108) is designed for level-controlling actuation of the actuator device (107) as a function of the current value of the detection variable.

13. Vehicle according to any one of claims 10 to 12, **characterised in that** the spring assembly (104; 204; 304) is a component of a secondary spring device (103.5) of the vehicle (101).

## Revendications

1. Système de suspension destiné à supporter avec un réglage de niveau la caisse d'un véhicule sur un mécanisme de roulement d'un véhicule, en particulier un véhicule ferroviaire, comportant
- un dispositif de suspension (105 ; 205 ; 305) et
- un dispositif d'actionnement (107) avec au moins une unité d'actionneur (107.1),
- le dispositif de suspension (105 ; 205 ; 305) occupant un premier volume d'encombrement
- le dispositif d'actionnement (107) occupant un deuxième volume d'encombrement,
- le dispositif de suspension (105 ; 205 ; 305) et le dispositif d'actionnement (107) étant reliés l'un à l'autre dans une direction active selon un agencement en série sur le plan cinématique et
- le dispositif d'actionnement (107) étant réalisé pour compenser au moins partiellement une variation de longueur du dispositif de suspension (105 ; 205 ; 305) dans la direction active par un déplacement sur un composant d'actionnement (107.2) dans la direction active,
- le premier volume d'encombrement et le deuxième volume d'encombrement se chevauchent l'un l'autre dans la direction active dans une zone de chevauchement,
- l'unité d'actionneur (107.1) est reliée au dispositif de suspension (107) par l'intermédiaire d'au moins un dispositif de couplage (106 ; 206) comportant un élément formant pont (106 ; 206),
- l'élément formant pont (106 ; 206) est relié par une première extrémité à une première unité de ressort (105.1 ; 205.1) du dispositif de suspension (105 ; 205) et par une deuxième extrémité à une deuxième unité de ressort (105.2 ; 205.2) du dispositif de suspension (105 ; 205),
- l'élément formant pont (106 ; 206) comporte une zone centrale, qui couvre un espace intermédiaire entre la première unité de ressort (105.1 ; 205.1) et la deuxième unité de ressort (105.2 ; 205.2), l'unité d'actionneur (107.1) étant reliée à l'élément formant pont (106 ; 206) dans la zone centrale.
- ledit au moins un dispositif de couplage (106 ; 206 ; 306) comporte au moins un dispositif articulé (106.1 ; 206.1 ; 306.1), par lequel l'unité d'actionneur (107.1) est reliée au dispositif de suspension (105 ; 205 ; 305) de manière à pouvoir pivoter autour d'au moins un axe de découplage (106.2) étant disposé dans un plan situé transversalement à la direction active,
- la première unité de ressort (105.1 ; 205.1) définit un premier axe de suspension (105.3), la deuxième unité de ressort (105.2 ; 205.2) définit un deuxième axe de suspension (105.4), le premier axe de suspension (105.3) et le deuxième axe de suspension (105.4) définissant un plan des axes de suspension,
**caractérisé en ce que**
- ledit au moins un axe de découplage (106.2) du dispositif de couplage (106 ; 206) est orienté transversalement au plan des axes de suspension.

2. Système de suspension selon la revendication 1, **caractérisé en ce que**
- la zone de chevauchement a une première dimension dans la direction active, et
- le dispositif de suspension (105 ; 205 ; 305), dans une position de service nominal, a une deuxième dimension dans la direction active,
- la première dimension étant égale à au moins 20 % de la deuxième dimension, de préférence à au moins 40 % de la deuxième dimension, encore mieux à au moins 60 % de la deuxième dimension.

3. Système de suspension selon la revendication 1 ou 2, **caractérisé en ce que**
- le dispositif de suspension (105 ; 205 ; 305) comporte au moins une unité de ressort (105.1, 105.2 ; 205.1, 205.2 ; 305.1) et
- le dispositif d'actionnement (107) comporte au moins une unité d'actionneur (107.1),
- ladite au moins une unité de ressort (105.1, 105.2 ; 205.1, 205.2 ; 305.1) et ladite au moins une unité d'actionneur (107.1) étant disposées en s'emboîtant l'une dans l'autre pour former la zone de chevauchement.

4. Système de suspension selon l'une quelconque des revendications précédentes, **caractérisé en ce que**
- ledit au moins un axe de découplage (106.2) est disposé dans un plan situé perpendiculairement à la direction active.

5. Système de suspension selon la revendication 4, **caractérisé en ce que**
- ledit au moins un axe de découplage (106.2) du dispositif de couplage (106 ; 206) est orienté perpendiculairement au plan des axes de suspension.

6. Système de suspension selon l'une quelconque des revendications précédentes, **caractérisé en ce que**
- dans la zone du dispositif d'actionnement (107.1) est prévue au moins une zone de découplage avec un dispositif de découplage (106.1 ; 206.1, 209 ; 306.1),
- ledit dispositif de découplage (106.1 ; 206.1, 209 ; 306.1) mettant à disposition au moins un découplage de moment autour d'au moins un axe de moment orienté transversalement à la direction active

7. Système de suspension selon la revendication 6, **caractérisé en ce que**
- le dispositif de découplage (206.1 ; 306.1) pour le découplage de moments comporte au moins un élément élastique (206.3, 206.4 ; 306.3, 306.4), en particulier un élément de caoutchouc,
et/ou
- le dispositif de suspension (205) et le dispositif d'actionnement (107) sont reliés l'un à l'autre dans une zone de couplage, et ladite au moins une zone de découplage est située, dans une direction du flux de force, à distance de la zone de couplage, de préférence est disposée de manière éloignée, encore mieux est disposée dans une zone d'extrémité du dispositif d'actionnement (107), opposée à la zone de couplage dans la direction du flux de force.

8. Système de suspension selon l'une quelconque des revendications précédentes, **caractérisé en ce que**
- le dispositif de suspension (105 ; 205 ; 305) comporte au moins une unité de ressort (105.1, 105.2 ; 205.1, 205.2 ; 305.1) mécanique,
- ladite unité de ressort (105.1, 105.2 ; 205.1, 205.2 ; 305.1) comportant en particulier au moins un élément en caoutchouc et/ou au moins un ressort métallique.

9. Système de suspension selon l'une quelconque des revendications précédentes, **caractérisé en ce que**
- le dispositif d'actionnement (107) comporte au moins une unité d'actionneur (107.1) fonctionnant selon un principe par action fluidique,
- le dispositif d'actionnement (107) comportant en particulier au moins une unité d'actionneur hydraulique (107.1) et/ou au moins une unité d'actionneur hydropneumatique.

10. Véhicule, en particulier véhicule ferroviaire, comportant
- une caisse (102),
- un mécanisme de roulement (103) et
- un système de suspension (104 ; 204 ; 304) selon l'une quelconque des revendications précédentes,
- ledit système de suspension (104 ; 204 ; 304), destiné à supporter avec un réglage de niveau la caisse (102) sur le mécanisme de roulement (103), étant disposé entre la caisse et un composant du mécanisme de roulement (103), en particulier un châssis (103.4) du mécanisme de roulement (103), et/ou entre deux composants du mécanisme de roulement (103).

11. Véhicule selon la revendication 10, **caractérisé en ce que**
- la caisse (102) définit une direction longitudinale du véhicule, une direction transversale du véhicule et une direction verticale du véhicule, et
- le système de suspension (104 ; 204 ; 304) comporte, dans au moins une zone de découplage, un dispositif de découplage (106.1 ; 206.1 ; 306.1), qui met à disposition un découplage de moments autour d'au moins un axe de moment orienté dans la direction transversale du véhicule.

12. Véhicule selon la revendication 10 ou 11, **caractérisé en ce que**
- il est prévu un dispositif de commande (108), relié au dispositif d'actionnement (107), et un dispositif de détection (108.1), relié au dispositif de commande (108),
- ledit dispositif de détection (108.1) étant réalisé pour enregistrer une valeur actuelle d'une grandeur à détecter, qui est représentative d'un niveau de la caisse (102) dans la direction verticale au-dessus d'un niveau de référence d'un trajet parcouru actuellement, et
- le dispositif de commande (108) est réalisé pour commander, dans le sens d'un réglage de niveau, le dispositif d'actionnement (107) en fonction de la valeur actuelle de la grandeur à détecter.

13. Véhicule selon l'une quelconque des revendications 10 à 12, **caractérisé en ce que** le système de suspension (104 ; 204 ; 304) est une partie intégrante d'un système de suspension secondaire (103.5) du véhicule (101).
